# EUROPÄISCHE PATENTSCHRIFT

(11) **EP 0 894 929 B1**
(45) Veröffentlichungstag und Bekanntmachung des Hinweises auf die Patenterteilung: **11.09.2002**
(21) Anmeldenummer: 98106377.9
(22) Anmeldetag: 07.04.1998
(51) Int. Cl.: E05D 5/02, E05D 7/04

(54) **Befestigungsplatte für ein Beschlagteil, vorzugsweise zur Befestigung eines Scharnierarms an einer Tragwand eines Möbels**
Mounting plate for a fitting, especially for the fixing of a hinge arm to a wall of a furniture
Plaque de montage pour une ferrure, en particulier pour la fixation d'un bras de charnière sur une paroi de meuble

(30) Priorität: 30.07.1997 DE 29713594 U
(43) Veröffentlichungstag der Anmeldung: 03.02.1999
(73) Patentinhaber: Arturo Salice S.p.A., I-22060 Novedrate (Como) (IT)
(72) Erfinder:
(74) Vertreter: Gossel, Hans K., Dipl.-Ing.

(56) Entgegenhaltungen:
- EP-A- 0 373 505
- DE-A- 2 751 459
- DE-A- 3 604 984
- DE-A- 3 717 376

## Beschreibung

Die Erfindung betrifft eine Anordnungbestehend aus einer Befestigungsplatte, einem distanzstück und zwei Befestigungsschrauben für ein Beschlagteil, vorzugsweise zur Befestigung eines Scharnierarms an einer Tragwand eines Möbels, wobei die Befestigungsplatte zu ihrer Einstellung mit zwei auf einer gemeinsamen Mittellinie liegenden Langlöchern versehen ist, durch die Befestigungsschrauben greifen, von denen sich eine mit ihrem Kopf auf einem Distanzstück abstützt, dessen Höhe größer ist als die Höhe der Befestigungsplatte, und von denen die andere der Verspannung der Befestigungsplatte mit der Tragwand o. dgl. dient.

Eine aus der DE 35 01 048 C2 bekannte Befestigungsplatte dieser Art besteht aus einem kreuz- und plattenförmigen Unterteil mit einem langgestreckten Mittelabschnitt, der mit seitlichen flügelartigen Ansätzen versehen ist, wobei das Unterteil von einem entsprechend gestalteten Oberteil überdeckt ist, Langlöcher in den flügelartigen Ansätzen des Oberteils vorgesehen sind und wobei das Distanzstück aus einem mit dem Unterteil einstückigen und mit einer Befestigungsbohrung versehenen schaftartigen Vorsprung besteht, der ein Langloch des Oberteils in der Weise durchsetzt, daß zwischen dem Kopf einer in den schaftförmigen Vorsprung eingeschraubten Schraube und der Oberplatte ein geringfügiges axiales Spiel verbleibt, so daß sich die Oberplatte in Richtung der beiden Langlöcher relativ zu der Unterplatte zum Zwecke der Einstellung in einer Richtung verschieben läßt. Zur Fixierung der eingestellten Stellung wird die Oberplatte mit der Unterplatte durch die das andere Langloch durchsetzende Befestigungsschraube verspannt. Die bekannte Befestigungsplatte ist verhältnismäßig aufwendig, da sie zweiteilig ausgebildet ist und aus einer T-förmigen Unterplatte besteht, die vollständig von einer entsprechend ausgebildeten Oberplatte überdeckt ist.

Aus DE 36 04 984 A1 ist eine Befestigungsplatte bekannt, die aus einer Basisplatte und einer diese überdeckenden Deckplatte besteht, wobei die Befestigungsbohrungen von Basis- zu Grundplatte miteinander fluchten und die Befestigungsbohrungen der Basisplatte einmal von sockelartigen Vorsprüngen, die Deckplatte durchsetzen, und zum anderen mit sockelartigen Vorsprüngen einstückig verbunden sind, die unterhalb der Oberseite der Deckplatte enden.

Aufgabe der Erfindung ist es daher, eine einfacher ausgestaltete Befestigungsplatte der eingangs angegebenen Art zu schaffen, die sich mit geringerem Aufwand und daher wirtschaftlicher herstellen läßt.

Erfindungsgemäß wird diese Aufgabe dadurch gelöst, daß das Distanzstück aus einem mit einer Bohrung versehenen Bock mit einer dem Langloch entsprechenden Breite besteht, der mit seitlichen, die Ränder des Langlochs übergreifenden Lappen versehen ist, und daß die Höhe des Bocks zwischen seiner Unterseite und der Unterseite der Lappen größer ist als die Höhe der Befestigungsplatte.

Bei der erfindungsgemäßen Befestigungsplatte ist deren Verschieblichkeit über die Länge der Langlöcher zum Zwecke der Einstellung dadurch gewährleistet, daß ein Langloch unmittelbar an der der Verspannung der Befestigungsplatte mit einer Tragwand o. dgl. dienenden Befestigungsschraube und das andere Langloch an dem Bock geführt ist, der gleichsam die Funktion eines Gleitschuhs übernimmt. Der den Gleitschuh bildende Bock zeichnet sich durch eine geringe Größe aus, so daß er sich verhältnismäßig einfach mit geringem Materialeinsatz aus Zinkdruckguß (Zamak) oder als Blechteil herstellen läßt. Da der Bock mit seinen Seiten an den Seitenrändern eines Langlochs anliegt, übernimmt er die Führung der Befestigungsplatte während einer etwa erforderlichen Verstellbewegung. Da die Befestigungsplatte zwischen der Unterseite der Lappen des Bocks und der Trag- oder Befestigungswand nur ein geringes Spiel aufweist, ist einerseits eine Verschiebung zum Zwecke der Verstellung gewährleistet und andererseits ein unerwünschtes Abheben der Befestigungsplatte verhindert.

Nach einer anderen Ausführungsform der Erfindung wird die Aufgabe dadurch gelöst, daß das Distanzstück aus einem mit einer Bohrung versehenen Bock mit einer dem Langloch entsprechenden Breite besteht und daß der Kopf der die Bohrung des Bocks durchsetzenden Befestigungsschraube die Ränder des Langlochs mit Spiel übergreift. Bei dieser Ausführungsform der Erfindung weist die Befestigungsplatte zwischen dem Kopf der Befestigungsschraube und der Tragwand ein so großes Spiel auf, daß sich die Befestigungsplatte zum Zwecke ihrer Verstellung verschieben läßt. Ein unerwünschtes Abheben der Befestigungsplatte ist jedoch dadurch verhindert, daß der Kopf der Befestigungsschraube die Ränder des Langlochs übergreift.

Zweckmäßigerweise ist der Bock an seiner Unterseite mit einem verbreiterten Randabschnitt versehen. Dieser verbreiterte Randabschnitt bildet einen Stützfuß, so daß der Bock beim Festziehen der diesen mit seinem Kopf übergreifenden Befestigungsschraube nicht mit zu großer Flächenpressung auf den Bereich des Randes der Bohrung für die Befestigungsschraube in der Tragwand o. dgl. drückt. Die verbreiterten Randabschnitte können aus einander entgegengesetzt gerichteten, abgewinkelten Füßen bestehen, die in Richtung des Langlochs weisen.

In weiterer Ausgestaltung der Erfindung ist vorgesehen, daß der Schaft des Bocks auf den langen Seiten der Ränder des Langlochs mit Ausnehmungen versehen ist und daß der Abstand der die Außenseiten der Ausnehmungen begrenzenden parallelen Ebenen kleiner ist als der Durchmesser des Gewindeabschnitts der Befestigungsschrauben. Auf diese Weise ist es möglich, die Befestigungsschrauben in der Weise vorzumontieren, daß diese teilweise in die Befestigungsplatte eingeschraubt werden, so daß sie sich zu ihrer Halterung während des Transports und der Montage mit ihren Gewindegängen in die Ränder der Langlöcher einschneiden.

Um zu gewährleisten, daß sich die Befestigungsplatte zum Zwecke ihrer Verstellung bei eingeschraubten bzw. nahezu eingeschraubten Befestigungsschrauben noch verstellen läßt, weisen die Befestigungsschrauben zweckmäßigerweise einen Gewindedurchmesser auf, der größer ist als die Breite der Langlöcher, wobei sich zwischen den Köpfen der Befestigungsschrauben und ihren Gewindeabschnitten ein gewindefreier Abschnitt mit einem Durchmesser befindet, der kleiner ist als die Breite der Langlöcher.

Die Langlöcher können in ihrem mittleren Bereich mit Verbreiterungen versehen sein, in die zur Halterung der Befestigungsschrauben deren Gewinde einschneiden.

Befestigungsplatten mit der Verstellung dienenden Langlöchern, in deren mittleren Bereiche zum Zwecke der Halterung und Vormontage Befestigungsschrauben eingeschraubt sind, die zwischen ihren Köpfen und ihren Gewindeabschnitten mit gewindefreien Abschnitten versehen sind, sind an sich aus der DE-OS 27 51 459 bekannt.

Nach einer anderen Ausgestaltung ist vorgesehen daß die von den Lappen übergriffenen Ränder des Langlochs in einer Vertiefung der Befestigungsplatte liegen, daß der Kopf der Befestigungsschraube die Ränder der Vertiefung mit Spiel übergreift und zwischen den Lappen und der Vertiefung ein Spiel vorhanden ist.

Die Vertiefungen für die Randbereiche des Langlochs können durch eine Randstufe gebildet sein.

Ist die Befestigungsplatte in Richtung der Mittellinie der Langlöcher nach der zweiten Ausführungsform der Erfindung verschieblich und dabei gegen ein Abheben von der Tragwand nur durch den die Ränder des von dem Bock durchsetzten Langlochs übergriffenen Kopf der Befestigungsschraube gesichert, kann der Bock mit einem aus einem umlaufenden Rand bestehenden, flanschartig verbreiterten Fuß versehen sein, weil sich bei dieser Ausführungsform der Bock mit seinem Schaftteil, der der Breite des Langlochs entspricht, in das Langloch einsetzen läßt, bevor die sich auf dem Bock abstützende Befestigungsschraube eingeschraubt wird.

Ausführungsbeispiele der Erfindung werden nachstehend anhand der Zeichnung näher erläutert. In dieser zeigt
- Fig. 1: einen Querschnitt durch die Befestigungsplatte, die sich in ihrer Montagestellung an einer Tragwand befindet,
- Fig. 2: eine Draufsicht auf die Befestigungsplatte nach Fig. 1
- Fig. 3: eine perspektivische Ansicht des der Führung dienenden Gleitschuhs,
- Fig. 4: eine Draufsicht auf eine Befestigungsschraube,
- Fig. 5: eine Draufsicht auf eine zweite Ausführungsform einer Befestigungsplatte,
- Fig. 6: einen Schnitt durch die Befestigungsplatte nach Fig. 5,
- Fig. 7: eine vergrößerte Darstellung des eingekreisten Teils in Fig. 6,
- Fig. 8: einen Querschnitt durch eine dritte Ausführungsform einer Befestigungsplatte,
- Fig. 9: eine Draufsicht auf die Befestigungsplatte nach Fig. 8 und
- Fig. 10: eine Draufsicht auf den der Führung dienenden Gleitschuh für die Befestigungsplatte nach den Fig. 8 und 9.

Die Befestigungsplatte 1 besteht aus einem langgestreckten etwa rechteckigen Mittelteil 2, das mit einer mittleren ebenfalls etwa rechteckigen Erhöhung 3 mit U-förmigem Profil versehen ist, deren Breite der Breite eines U-förmig profilierten Scharnierarms eines Möbelschamiers angepaßt ist, so daß dieses in üblicher Weise durch eine Befestigungsschraube, die in eine Gewindebohrung 4 im mittleren Bereich der Erhöhung 3 angeordnet ist, befestigt werden kann. Die Befestigungsplatte ist mit seitlichen flügelartigen Fortsätzen 5, 6 versehen, die seitlich an den mittleren Bereich des langgestreckten Teils 2 angesetzt sind. Die Befestigungsplatte besteht aus einem Blechstanzteil und ist mit einem gebördelten Rand 7 versehen, der über die flügelartigen Fortsätze und die anschließenden Seitenbereiche des Mittelteils 2 verläuft. Wie aus Fig. 1 ersichtlich ist, ist auch die Gewindebohrung 4, die sich in einer sockelartigen Erhöhung 8 auf der Erhöhung 3 befindet, mit einem gebördelten Rand 9 versehen.

Die flügelartigen Fortsätze 5, 6 sind mit Langlöchern 10, 11 versehen, die auf einer gemeinsamen Mittellinie liegen.

In das im wesentlichen rechteckige Langloch 10 ist der einen Gleitschuh bildende Bock 12 eingesetzt. Dieser besteht aus einem mittleren im wesentlichen rechteckigen Schaftteil 13 mit geraden Außenseiten. Der Bock 12 ist mit einer zentralen Durchgangsbohrung 14 versehen, die der Aufnahme einer Befestigungsschraube 15 dient. Die Breite des Bocks 12 entspricht in der aus Fig. 2 ersichtlichen Weise der Breite des Langlochs 10 in der Weise, daß dessen zu einander parallelen Seiten 15, von denen aus Fig. 3 nur eine Seite ersichtlich ist, Gleitführungen für die langen Ränder des Langloches 10 bilden. Die Seiten 15 schneiden die Bohrung 14 an, so daß in dieser Spalten gebildet sind, die die Gewindeabschnitte der Befestigungsschraube durchsetzen. Angrenzend an die zueinander parallelen Seiten 16 ist der Bock 12 mit abgewinkelten Stützfüßen 17 versehen, die jeweils nach außen weisen und deren Breite ebenfalls der Breite des Langlochs 10 entspricht, so daß der Bock 12 von oben her in das Langloch 10 eingesetzt werden kann. Der Schaftteil 13 des Bocks 12 trägt einen oberen flanschartigen Rand mit die gegenüberliegenden langen Ränder des Langlochs 10 übergreifenden Lappen 18, 19. Die Höhe des Sockels 12 von der Unterseite der Stützfüße 17 bis zur Unterseite der Lappen 18, 19 ist geringfügig größer als die Höhe der Befestigungsplatte 1 von der unteren Stützfläche der gebördelten Ränder 7 bis zu deren Oberfläche. Auf diese Weise ist bei eingeschraubter Befestigungsschraube 15 die Befestigungsplatte 1 an der Tragwand 20 zwar festgelegt, so daß sich die Befestigungsplatte 1 nicht mehr abheben läßt, sie kann aber noch immer in Richtung der Mittellinien der Langlöcher 10, 11 verschoben werden.

Durch das Langloch 11 in dem gegenüberliegenden flügelartigen Fortsatz 7 greift die Befestigungsschraube 21, die zur Fixierung der Befestigungsplatte 1 in das Sackloch 22 der Tragwand 20 eingeschraubt wird.

Die Befestigungsschrauben 15, 21 weisen untere selbstschneidende Gewindeabschnitte 23 und zwischen ihren Köpfen gewindefreie Abschnitte 24 auf, deren Durchmesser der Breite der Langlöcher 10, 11 entspricht. Die Langlöcher 10, 11 weisen in ihren mittleren Bereichen gegenüberliegende Ausbuchtungen auf, die der Vormontage der Befestigungsschrauben dienen. Zur besseren Halterung der vormontierten Schraube 21 ist das Langloch 11 mit einer aus Fig. 1 ersichtlichen Bördelung 25 versehen.

Bei der Ausführungsform der Befestigungsplatte nach den Fig. 5 bis 7 ist der den Gleitschuh bildende Bock 30 mit seitlichen Lappen 31 versehen, die die langen seitlichen Ränder des Langlochs 32 in stufenförmigen Vertiefungen 33 übergreifen. Die mittlere Bohrung des Bocks 30 durchsetzt eine Befestigungsschraube 34, deren verbreiterter Kopf 35 den Rand der stufenartigen Vertiefung 33 übergreift.

Zwischen der Unterseite des Kopfes 35 der Befestigungsschraube 34 und dem Rand der Vertiefung 33 sowie zwischen den Lappen 31 und den in der Vertiefung liegenden Rändern des Langlochs sind geringfügige Spiele a vorgesehen, so daß die Befestigungsplatte 1 gegen Abheben gesichert ist und sie sich dennoch vor dem Festziehen der Befestigungsschraube 36 in Richtung der Langlöcher zur Justierung verschieben läßt.

Die Befestigungsplatte 40 nach den Fig. 8 und 9 besitzt den gleichen Aufbau wie die Befestigungsplatte nach den Fig. 1 und 3, so daß diese hier nicht erneut beschrieben wird.

Im Unterschied zu dem Ausführungsbeispiel nach den Fig. 1 bis 4 wird die Befestigungsplatte 40 jedoch mit einem anders ausgestalteten Bock 41 montiert, der den Gleitschuh bildet. Der Bock 41 besteht aus einem im wesentlichen rechteckigen Schaftteil 42, der mit einer mittleren Durchgangsbohrung 43 versehen ist, die in der aus Fig. 10 ersichtlichen Weise die langen Seitenwände 44, 45 des Schaftteils 42 in ihren mittleren Bereichen anschneidet.

Der Schaftteil 42 ist mit einem unteren flanschförmigen rechteckigen Rand 46 versehen, der einen verbreiterten Fuß zur Abstützung auf der Tragwand 47 bildet.

Die Höhe des Bocks 41 von der Unterseite des Stützfußes 46 bis zu dessen oberen Rand ist in der aus Fig. 8 ersichtlichen Weise geringfügig größer als die Dicke der Befestigungsplatte 40, so daß der Kopf 48 der Befestigungsschraube 49 die seitlichen Ränder des Langloches 50 mit Spiel übergreift.

## Patentansprüche

1. Anordnung bestehend aus einer Befestigungsplatte (1), einem Distanzstück und zwei Befestigungsschrauben, für ein Beschlagteil, vorzugsweise zur Befestigung eines Scharnierarms an einer Tragwand (20) eines Möbels, wobei die Befestigungsplatte zu ihrer Einstellung mit zwei auf einer gemeinsamen Mittellinie liegenden Langlöchern (10, 11) versehen ist, durch die die Befestigungs-schrauben (15, 21) greifen, von denen sich eine mit ihrem Kopf (15) auf dem Distanzstück abstützt, dessen Höhe größer ist als die Höhe der Befestigungsplatte (1) und von denen die andere der Verspannung der Befestigungsplatte (1) mit der Tragwand (20) o. dgl. dient,
**dadurch gekennzeichnet,**
**dass** das Distanzstück aus einem mit einer Bohrung versehenen Bock (12) mit einer dem Langloch (10) entsprechenden Breite besteht, der mit seitlichen, die Ränder des Langlochs (10) übergreifenden Lappen (18, 19) versehen ist, und dass die Höhe des Bocks (12) zwischen seiner Unterseite und der Unterseite der Lappen (18, 19) größer ist als die Höhe der Befestigungsplatte (1).

2. Anordnung bestehend aus einer Befestigungsplatte (1), einem Distanzstück und zwei Befestigungsschrauben, für ein Beschlagteil, vorzugsweise zur Befestigung eines Scharnierarms an einer Tragwand (20) eines Möbels, wobei die Befestigungsplatte zu ihrer Einstellung mit zwei auf einer gemeinsamen Mittellinie liegenden Langlöchern (10, 11) versehen ist, durch die die Befestigungs-schrauben (15, 21) greifen, von denen sich eine mit ihrem Kopf (15) auf dem Distanzstück abstützt, dessen Höhe größer ist als die Höhe der Befestigungsplatte (1) und von denen die andere der Verspannung der Befestigungsplatte (1) mit der Tragwand (20) o. dgl. dient,
**dadurch gekennzeichnet,**
**dass** das Distanzstück aus einem mit einer Bohrung (43) versehenen Bock (41) mit einer dem Langloch entsprechenden Breite besteht und
**dass** der Kopf (48), der die Bohrung (43) des Bocks (41) durchsetzenden Befestigungsschraube (49) die Ränder des Langlochs (50) mit axialem Spiel übergreift.

3. Befestigungsplatte nach Anspruch 1 oder 2, **dadurch gekennzeichnet, daß** der Bock (12) an seiner Unterseite mit verbreiterten Randabschnitten versehen ist.

4. Befestigungsplatte nach Anspruch 3, **dadurch gekennzeichnet, daß** die verbreiterten Randabschnitte aus einander entgegengesetzt gerichteten abgewinkelten Füßen (17) bestehen, die in Richtung des Langlochs (10) weisen.

5. Befestigungsplatte nach einem der Ansprüche 1 bis 4, **dadurch gekennzeichnet, daß** der Bock einen Schaft (13) besitzt, welcher auf den Seiten der langen Ränder des Langlochs (10) mit Aussparungen versehen ist und daß der Abstand der die Außenseiten der Ausnehmungen begrenzenden parallelen Ebenen (15) kleiner ist als der Durchmesser des Gewindeabschnitts (23) der Befestigungsschraube (15).

6. Befestigungsplatte nach einem der Ansprüche 1 bis 5, **dadurch gekennzeichnet, daß** die Befestigungsschrauben (15, 21) einen Gewindeabschnitt (23) aufweisen, der größer ist als die Breite der Langlöcher (10, 11), und zwischen ihren Köpfen und ihren Gewindeabschnitten gewindefreie Abschnitte (24) mit einem Durchmesser besitzen, der kleiner ist als die Breite der Langlöcher (10, 11).

7. Befestigungsplatte nach einem der Ansprüche 1 bis 6, **dadurch gekennzeichnet, daß** die Langlöcher (10, 11) in ihren mittleren Bereichen mit Verbreiterungen versehen sind, die zur Halterung der Befestigungsschrauben (15, 21) deren Gewinde einschneiden.

8. Befestigungsplatte nach einem der Ansprüche 1 oder 3 bis 7, **dadurch gekennzeichnet, daß** die von den Lappen übergriffenen Ränder in einer Vertiefung (33) der Befestigungsplatte (1) liegen; daß der Kopf (35) der Befestigungsschraube (34) die Ränder der Vertiefung (33) mit Spiel übergreift und zwischen den Lappen (31) und der Vertiefung (33) ein Spiel vorhanden ist..

9. Befestigungsplatte nach Anspruch 8, **dadurch gekennzeichnet, daß** die Vertiefungen (33) durch eine Randstufe gebildet sind.

10. Befestigungsplatte nach Anspruch 2, **dadurch gekennzeichnet, daß** der Bock (41) mit einem aus einem umlaufenden Rand (46) bestehenden, flanschartig verbreiterten Stützfuß versehen ist.

## Claims

1. Arrangement consisting of a fixing plate (1), a spacer and two fixing screws, for a fitment component, chiefly for fixing a hinge arm onto a bearing wall (20) of an item of furniture, said fixing plate being provided for adjustment purposes with two oblong holes (10, 11) positioned along a common centerline, through which the fixing screws (15, 21) engage, of which one being supported with its head (15) against the spacer, the height of which is greater than the height of the fixing plate (1), and the other serving to clamp the fixing plate (1) against the bearing wall (20) or similar,
**characterised in that**,
the spacer consists of a pedestal provided with a drilled hole having a width corresponding to the oblong hole (10), the latter being provided with lateral lobes (18, 19) extending beyond the edges of the oblong hole (10),
and that the height of the pedestal (12) between its underside and the underside of the lobes (18, 19) is greater than the height of the fixing plate (1).

2. Arrangement consisting of a fixing plate (1), a spacer and two fixing screws, for a fitment component, chiefly for fixing a hinge arm onto a bearing wall (20) of an item of furniture, said fixing plate being provided for adjustment purposes with two oblong holes (10, 11) positioned along a common centerline, through which the fixing screws (15, 21) engage, of which one being supported with its head (15) against the spacer, the height of which is greater than the height of the fixing plate (1), and the other serving to clamp the fixing plate (1) against the bearing wall (20) or similar,
**characterised in that**,
the spacer consists of a pedestal (41) provided with a drilled hole (43) having a width corresponding to the oblong hole,
and that the head (48) of the fixing screw (49) passing through the drilled hole (43) of the pedestal (41) extends beyond the edges of the oblong hole (50) with axial clearance.

3. Fixing plate according to Claim 1 or 2, **characterised in that** the pedestal (12) is provided at its underside with extended edge sections.

4. Fixing plate according to Claim 3, **characterised in that** the extended edge sections consist of angled feet (17) pointing away from each other and aligned to the longitudinal direction of the oblong hole (10).

5. Fixing plate according to one of Claims 1 to 4, **characterised in that** the pedestal possesses a shaft (13) provided with gaps at the sides of the long edges of the oblong hole (10) and that the distance of the parallel planes adjoining the outer sides of the recesses is less than the diameter of the thread section (23) of the fixing screw (15).

6. Fixing plate according to one of Claims 1 to 5, **characterised in that** the fixing screws (15, 21) have a thread section (23) which is greater than the width of the oblong holes (10, 11), and between their heads and their thread sections there are thread-free sections (24) having a diameter which is less than the width of the oblong holes (10, 11).

7. Fixing plate according to one of Claims 1 to 6, **characterised in that** the oblong holes (10, 11) are provided with extensions in their centre sections which cut into the threads of the fixing screws (15, 21) in order to effect retention.

8. Fixing plate according to one of Claims 1 or 3 to 7, **characterised in that** edges extending beyond the lobes lie in a depression (33) of the fixing plate (1), that the head (35) of fixing screw (34) extends beyond the edges of the depression (33) with a clearance, and there is a clearance between the lobes (31) and the depression (33).

9. Fixing plate according to Claim 8, **characterised in that** the depressions (33) are formed by an edge step.

10. Fixing plate according to Claim 2, **characterised in that** the pedestal (41) is provided with a flange-like extended base consisting of a surrounding edge (46).

## Revendications

1. Arrangement constitué par une plaque de montage (1), une pièce d'écartement et deux vis de fixation pour une ferrure, de préférence pour la fixation d'un bras de charnière sur une paroi (20) de meuble, la plaque de montage étant pourvue pour son ajustage de deux trous oblongs (10, 11) se trouvant sur une ligne médiane commune, à travers lesquels les vis de fixation (15, 21) s'engagent, dont une s'appuie par sa tête (15) sur la pièce d'écartement dont la hauteur est plus grande que la hauteur de la plaque de montage (1) et dont l'autre sert à serrer la plaque de montage (1) contre la paroi (20) ou un élément semblable,
**caractérisé en ce que**
la pièce d'écartement consiste en un socle (12) pourvu d'un perçage présentant une largeur correspondant au trou oblong (10) et pourvu de lobes (18, 19) latéraux s'étendant au-delà des bords du trou oblong (10), et que la hauteur du socle (12) entre sa face inférieure et la face inférieure des lobes (18, 19) est plus grande que la hauteur de la plaque de montage (1).

2. Arrangement constitué par une plaque de montage (1), une pièce d'écartement et deux vis de fixation pour une ferrure, de préférence pour la fixation d'un bras de charnière sur une paroi (20) de meuble, la plaque de montage étant pourvue pour son ajustage de deux trous oblongs (10, 11) se trouvant sur une ligne médiane commune, à travers lesquels les vis de fixation (15, 21) s'engagent, dont une s'appuie par sa tête (15) sur la pièce d'écartement dont la hauteur est plus grande que la hauteur de la plaque de montage (1) et dont l'autre sert à serrer la plaque de montage (1) contre la paroi (20) ou un élément semblable,
**caractérisé en ce que**
la pièce d'écartement consiste en un socle (41) pourvu d'un perçage (43) présentant une largeur correspondant au trou oblong et
que la tête (48) de la vis de fixation (49) traversant le perçage (43) du socle (41) s'étend, en laissant un jeu axial, par dessus les bords du trou oblong (50).

3. Plaque de montage selon les revendications 1 ou 2, **caractérisée en ce que** le socle (12) est pourvu en sa face inférieure de sections de bord élargies.

4. Plaque de montage selon la revendication 3, **caractérisée en ce que** les sections de bord élargies consistent en pieds (17) angulaires dirigés en sens réciproquement opposé, pointant en direction du trou oblong (10).

5. Plaque de montage selon l'une quelconque des revendications 1 à 4, **caractérisée en ce que** le socle possède un arbre (13) qui est pourvu sur les côtés des bords longs du trou oblong (10) d'échancrures et que la distance entre les plans (15) parallèles délimitant les côtés extérieurs des échancrures est plus petite que le diamètre de la section filetée (23) de la vis de fixation (15).

6. Plaque de montage selon l'une quelconque des revendications 1 à 5, **caractérisée en ce que** les vis de fixation (15, 12) présentent une section filetée (23) qui est plus grande que la largeur des trous oblongs (10, 11), et qu'elles possèdent entre leurs têtes et leurs sections filetées des sections non-filetées (24) présentant un diamètre qui est plus petit que la largeur des trous oblongs (10, 11).

7. Plaque de montage selon l'une quelconque des revendications 1 à 6, **caractérisée en ce que** les trous oblongs (10, 11) sont pourvus en leurs zones médianes d'élargissements qui entaillent le filet des vis de fixation (15, 12) pour leur maintien.

8. Plaque de montage selon l'une quelconque des revendications 1 ou 3 à 7, **caractérisée en ce que** les bords recouverts par les lobes se trouvent dans un enfoncement (33) de la plaque de montage (1), que la tête (35) de la vis de fixation (34) s'étend au-delà des bords de l'enfoncement (33), laissant un jeu, et qu'un jeu est présent entre les lobes (31) et l'enfoncement (33).

9. Plaque de montage selon la revendication 8, **caractérisée en ce que** les enfoncements (33) sont formés par un gradin de bord.

10. Plaque de montage selon la revendication 2, **caractérisée en ce que** le socle (41) est pourvu d'un pied d'appui élargi à la manière d'une bride consistant en un bord (46) s'étendant sur tout le pourtour.
